# EUROPÄISCHE PATENTSCHRIFT

(11) **EP 0 133 253 B1**
(45) Veröffentlichungstag und Bekanntmachung des Hinweises auf die Patenterteilung: **18.05.1988**
(21) Anmeldenummer: 84108570.7
(22) Anmeldetag: 20.07.1984
(51) Int. Cl.: F24F 13/08, F24F 13/00, F24F 13/02

(54) **Leitschaufel für die Umlenkung einer Fluidströmung**
Guide vane for the deflection of a fluid flow
Directrice fixe pour détourner l'écoulement d'un fluide

(30) Priorität: 23.07.1983 DE 3326592
(43) Veröffentlichungstag der Anmeldung: 20.02.1985
(73) Patentinhaber: ROGAL Gesellschaft für angewandte Lufttechnik mbH, 4000 Düsseldorf 1 (DE)
(72) Erfinder: Morschheuser, Wilhelm Fritz, D-4006 Erkrath 2 (DE)
(74) Vertreter: Plöger, Ulrich

(56) Entgegenhaltungen:
- DE-A- 2 508 733
- DE-A- 3 149 077
- DE-C- 867 605
- DE-U- 6 751 686
- GB-A- 826 222
- GB-A- 1 502 355

## Beschreibung

Die Erfindung bezieht sich auf einen Entlüftungsschaft, bei dem die geradlinige Kante einer am Eintritt bestehenden Öffnung zwecks Umlenkung einer Fluidströmung von einer Leitschaufel mit Abstand umrundet ist.

Nach der GB-A-826 222 ist bei einem Entlüftungsschacht bekannt, Leitschaufeln in Form von Schutzblechen vorzusehen, die am Eintritt in den Entlüftungsschacht derart angeordnet sind, daß Spritzwasser, insbesondere Regen, gehindert wird, in die Entlüftungsöffnung einzudringen, damit man auch im Falle von Niederschlägen die Entlüftungsöffnung nicht verschließen muß.

Allgemein ist es bekannt, Leitschaufeln bei Kanalströmungen zu verwenden, die um eine Ecke herumgeführt werden müssen, bei welcher die Strömung sonst abreißen würde. Die Leitschaufeln ermöglichen es, in derartigen Fällen ein Anliegen der Strömung zu gewährleisten. Es ist jedoch konstruktiv immer sehr aufwendig, derartige Leitschaufeln im Strömungskanal an der jeweils vorgesehenen Stelle desselben zu befestigen, zumal die auf die Leitschaufeln einwirkenden Strömungskräfte häufig erheblich sind.

Der Erfindung liegt die Aufgabe zugrunde, einen Entlüftungsschacₕt mit einer Leitschaufel derart auszubilden, daß der sonst erhebliche Befestigungsaufwand für die Leitschaufel erheblich herabgesetzt werden kann. Vor allem soll dadurch vermieden werden, daß von den Befestigungsmitteln ein einschränkender Einfluß auf den wirksamen Strömungsquerschnitt ausgeht. Weiterhin soll eine wirkungsvolle Dämpfung der gerade im Umlenkungsbereich oft auftretenden, erheblichen Strömungsgeräusche erzielt werden.

Diese Aufgabenstellung wird durch die Erfindung, wie sie in den Patentansprüchen gekennzeichnet ist, gelöst.

Demnach kommt man bei dem neuen Entlüftungsschacht zu einer zuverlässigen Fixierung der Leitschaufeln innerhalb der Öffnung in einer besonders einfachen Weise. Die Montagestange bildet infolge ihrer Befestigung an beiden Schalen mit letzteren, die untereinander gleichfalls in fester Verbindung miteinander stehen, eine geschlossene Konstruktion aus, die innerhalb der Öffnung vollständig festliegt. Daneben ist die doppelschalige Ausbildung der neuen Leitschaufel strömungstechnisch von beträchtlichem Vorteil, weil sich grundsätzlich Strömungsstörungen jeglicher Art durch entsprechende Gestaltung des durch die Schalen begrenzten Leitschaufelquerschnittes vermeiden lassen. Vor allem wird durch die vorgeschlagene geometrische Anordnung der jeweils gerkrümmten Schalen sichergestellt, daß die Strömung hinter der Öffnungskante an der Wand des Schachtes anliegt.

Die Verbindung der Schalen untereinander ist bei einem im wesentlichen gleichbleibenden Abstand der Schalen voneinander strömungstechnisch dann besonders vorteilhaft, wenn sie am Strömungseintritt in gerundeter Form erfolgt. Dadurch wird bereits vor Eintritt der Strömung in die Öffnung eine Strömungsbeunruhigung vermieden. Die gewünschte, geschlossene Konstruktion wird dann dadurch erreicht, daß die beiden Schalen an ihrem strömungsabwärts liegenden Ende von der Montagestange durchsetzt sind.

Der Raum zwischen den beiden Schalen läßt sich zweckmäßig mit schallabsorbierendem bzw. schallisolierendem Material ausfüllen. Als solches sind sowohl Zellenkonstruktionen als auch Mineralfaser-Füllungen geeignet.

Die schallabsorbierende Wirkung wird noch dadurch begünstigt, daß eine der beiden Schalen aus einem gelochten Blech besteht.

Eine weitere strömungstechnische sowie statische Verbesserung der Leitschaufel tritt ein, wenn eine der beiden Schalen aus einem Trapezprofilblech besteht, welches in Längsrichtung seiner Profilierung entsprechend der Krümmung der Schalen gekrümmt ist. Eine derartige Profilierung gibt der Schalenkonstruktion eine besondere Festigkeit und ermöglicht darüber hinaus eine sehr straffe Führung der einströmenden Luft.

Die in der Regel rechteckige Ausführung der Eintrittsöffnung ermöglicht es, Leitschaufeln bei sich parallel gegenüberliegenden Kanten vorzusehen, zwischen welchen sich die Montagestange erstreckt. Der Abstand der Leitschaufeln beträgt dann vorteilhaft 80 % des Abstandes der Kanten voneinander, wobei diese Leitschaufeln symmetrisch zur Strömungsmittellinie hin angeordnet sind.

Weiterhin läßt sich die neue Leitschaufel strömungstechnisch sowie befestigungstechnisch bzw. statisch noch dadurch verbessern, daß der Krümmungshalbmesser etwa 40 % des Abstandes der Kanten der Öffnung beträgt, wobei die Anordnung dann so getroffen werden kann, daß die Schalen zu über 50 % ihrer Erstreckung in Strömungsrichtung außerhalb der Öffnung liegen. Auf diese Weise wird zwar ein Drehmoment um die Verbindung der Schalen mit der Montagestange herum ausgeübt, jedoch verhindert die Befestigung beider Schalen an der Montagestange jegliche Abweichungen von der vorgesehenen Lage. Hierzu sowie zur turbulenzfreien Einleitung der Strömung in die Eintrittsöffnung trägt bei, daß die Schalen Endabschnitte aufweisen, die parallel zur Strömungsrichtung weisen, und zwar auch dann, wenn sich an die Öffnung ein Schacht anschließt, dessen Wände zweckmäßig mit einem Winkel von jeweils etwa 7° von der Strömungsrichtung weg divergieren.

Zur weiteren Veranschaulichung der Erfindung wird auf die sich auf Ausführungsbeispiele beziehenden Zeichnungen Bezug genommen. Darin zeigen:
Figur 1 einen Querschnitt durch den unteren Teil eines Entlüftungsschachtes mit den erfindungsgemäßen Leitschaufeln und
Figur 2 A bis D unterschiedliche Schalen der Leitschaufeln.

Figur 1 zeigt den unteren Teil eines Entlüftungsschachtes, wie er bei einem Dachentlüfter Verwendung findet. Man erkennt eine Öffnung 6, die von den abgerundet ausgebildeten Kanten 4 begrenzt ist. Die Öffnung 6 ist in Richtung der Pfeile 5 von der abzuführenden Luftströmung durchsetzt Symmetrisch zur Strömungsmitte 7 liegen die beiden Leitschaufeln 10, die mittels der Montagestange 8 gehalten sind. Letztere erstreckt sich senkrecht zur Strömung zwischen den divergierend ausgebildeten Schachtwänden 15, an denen sie befestigt ist. Die Leitschaufeln 10 sind ihrerseits über ihre beiden Schalen mit der Montagestange 8 an ihren strömungsabwärts gelegenen Endabschnitten starr verbunden. Die am Strömungseintritt gelegenen Enden der Leitschaufeln weisen Verbindungen ihrer Schalen in gerundeter Form 9 auf. Für jede der Leitschaufeln besteht ein Krümmungsmittelpunkt 16 außerhalb des Strömungsquerschnittes, um welchem sie mit dem Krümmungshalbmesser 14 gebogen sind. Letztere beträgt etwa 40 % des Abstandes, den die Kanten 4 voneinander haben. Dieser Kantenabstand ist in Figur 1 mit 1,00 benannt. Hierauf sind die übrigen in Figur 1 eingetragenen Maße bezogen. So besteht zwischen den beiden Leitschaufeln 10 ein Abstand von 0,8, wobei sie in Strömungsrichtung eine Strecke von 0,28 aufweisen, von der 0,11 innerhalb der Öffnung 6 und 0,17 außerhalb der Öffnung liegen. Die Schachtwände 15 divergieren mit einem Winkel von 7° zur Strömungsrichtung 5 und haben eine Höhe von 0,3 des Kantentabstandes. An den Schacht schließt sich ein stärker divergierender Abschnitt an, der mit 38° gegenüber der Horizontalen ansteigt.

Die Schalen haben nach Figur 2A beidseitig perforierte Bleche 1, zwischen denen schallisolierendes Material 2 angeordnet ist. Nach Figur 2B können die Schalen auch beidseitig aus glatten Blech 3 bestehen. Figur 2C zeigt auf der Außenseite einer Leitschaufel ein Trapezprofilblech 13, wobei zu beachten ist, daß es sich um eine Draufsicht handelt. Das Innenblech ist in diesem Fall perforiert. Figur 2D zeigt demgegenüber die Anordnung des Trapezprofilbleches 11 auf der Innenseite, wohingegen das Außenblech 13 eine Perforation aufweist.

## Patentansprüche

1. Entlüftungsschacht, bei dem die geradlinige Kante (4) einer am Eintritt bestehenden Öffnung (6) zwecks Umlenkung einer Fluidströmung von einer Leitschaufel (10) mit Abstand umrundet ist, dadurch gekennzeichnet,
daß die Leitschaufel (10) zwei untereinander starr miteinander verbundene Schalen (1, 3, 11, 13) aufweist, welche strömungsabwärts zur Durchströmungsrichtung (5) hin konvergieren und strömungsaufwärts außerhalb der Öffnung (6) von der Strömungsmitte (7) weg divergieren, wobei beide Schalen von einer im Querschnitt an jeder von ihnen befestigten Montagestange (8) durchsetzt sind, die sich vom Öffnungsrand etwa senkrecht zur Strömungsrichtung (5) erstreckt.

2. Einlüfungsschacht nach Anspruch 1, dadurch gekennzeichnet, daß die Schalen mit etwa gleichbleibendem Abstand voneinander angeordnet sind und eine Verbindung untereinander am Strömungseintritt in gerundeter Form (9) aufweisen, während sie von der Montagestange (8) am strömungsabwärts liegenden Ende durchsetzt sind.

3. Entlüfsschacht nach den Ansprüchen 1 und 2, dadurch gekennzeichnet, daß der Spalt zwischen den Schalen (1, 3,11,13) mit einem schallisolierenden Material (2) ausgefüllt ist.

4. Entlüftungsschacht nach den Ansprüchen 1 bis 3, dadurch gekennzeichnet, daß wenigstens eine der beiden Schalen (1, 13) aus gelochtem Blech besteht.

5. Entlüftungsschacht nach Anspruch 4, dadurch gekennzeichnet, daß eine der beiden Schalen (13) ein Trapezprofilblech ist, das in Längsrichtung seiner Profilierung gekrümmt ist.

6. Entlüftungsschacht nach den Ansprüchen 1 bis 5, dadurch gekennzeichnet, daß die Leitschaufel (10) jeweils bei parallel gegenüberliegenden Kanten (4) mit 80 % des Abstandes der Kanten sowie symmetrisch angeordnet sind, wobei sich Montagestangen (8) zwischen den Kanten erstrecken.

7. Entlüftungsschacht nach Anspruch 6, dadurch gekennzeichnet, daß die Schalen einen Krümmungshalbmesser (14) von etwa 40 % des Abstandes der Kanten aufweisen und zu über 50 % außerhalb der Öffnung liegen.

8. Entlüftungsschacht nach den Ansprüchen 1 bis 4, dadurch gekennzeichnet, daß die Leitschaufel (10) bei unter jeweils 7 % von der Strömungsrichtung weg divergierenden Schachtwänden parallel zur Strömungsrichtung weisende, strömungsabwärtige Endabschnitt besitzen.

## Claims

1. Venting shaft, in which the straight-lined edge (4) of an opening (6) provided at the inlet is lapped with a spacing by a guide vane (10) for the deflection of a fluid flow, characterized in that the guide vane (10) features two shells (1, 3, 11, 13) rigidly connected to one another, which converge downstream in the direction of flow (5) and diverge upstream outside the opening (6) away from the centre of flow (7), both shells being interspersed by a mounting rod (8) attached in cross section to each of said shells, which extends approximately perpendicularly from the edge of the opening to the direction of flow (5).

2. Venting shaft according to claim 1, characterized in that the shells are arranged at an approximately constant spacing and feature a connection to one another in round form (9) at the flow inlet, whereas they are interspersed by the mounting rod (8) at the downstream end.

3. Venting shaft according to claims 1 and 2, characterized in that the gap between the shells (1, 3, 11, 13) is filled wi th a soundproofing material (2).

4. Venting shaft according to claims 1 to 3, characterized in that at least one of the two shells (1,13) is made of a perforated plate.

5. Venting shaft according to claim 4, characterized in that one of the two shells (13) is a plate with trapezoidal corrugations, which is bent in the longitudinal direction of its shaping.

6. Venting shaft according to claims 1 to 5, characterized in that the guide vanes (10) are arranged at parallel opposite edges (4) at 80 % of the spacing of the edges as well as simmetrically, the mounting rods (8) extending between the edges.

7. Venting shaft according to claim 6, characterized in that the shells feature a bending radius (14) of approximately 40 % of the edge spacing and lie to more than 50 % outside the opening.

8. Venting shaft according to claims 1 to 4, characterized in that the guide vanes (10) have, at shaft walls diverging by less than 7 % each from the direction of flow, end sections pointing in the direction of flow and orientated downstream.

## Revendications

1. Fourreau de ventilation dont le bord rectiligne (4) d'une ouverture (6) existant à l'entrée est entouré à une certaine distance d'une aube (10) destinée à la déviation d'un courant de fluide, caractérisé en ce que
l'aube (10) présente deux coquilles (1, 3, 11, 13) reliées l'une à l'autre de façon rigide convergeant dans la direction du courant (5) vers son aval et divergeant de l'axe du courant (7) vers l'amont à l'extérieur de l'ouverture (6), les deux coquilles étant traversées par une tige de montage (8) fixée à chacune de leur section s'écoulant pratiquement perpendiculairement à la direction du courant (5) à partir du bord de l'ouverture.

2. Fourreau de ventilation selon la revendication 1 caractérisé en ce que les coquilles sont implantées à une distance pratiquement constante l'une de l'autre et présentent une liaison sous une forme ronde (9) à l'entrée du courant, cependant qu'elles sont traversées par la tige de montage (8) à l'extrémité située en aval.

3. Fourreau de ventilation selon les revendications 1 et 2, caractérisé en ce que la fente entre les coquilles (1, 3, 11, 13) est bourrée d'un matériau insonorisant (2).

4. Fourreau de ventilation selon les revendications 1 à 3, caractérisé en ce qu' au moins l'une des deux coquilles (1,13) est contituée par une tôle perforée.

5. Fourreau de ventilation selon la revendication 4 caractérisé en ce que l'une des coquilles (13) est une tôle profilée trapézoïdale recourbée dans le sens longitudinal de son profil.

6. Fourreau de ventilation selon les revendications 1 à 5, caractérisé en ce que les aubes (10), leurs bords opposés étant parallèles, sont implantées symétriquement à 80 % de l'écartement des bordures, des tiges de montage (8) étant situées entre lesdites bordures.

7. Fourreau de ventilation selon la revendication 7, caractérisé en ce que les coquilles présentent un rayon de courbure (14) d'environ 40 % de l'écartement des bords et sont situées pour plus de 50 % à l'extérieur de l'ouverture.

8. Fourreau de ventilation selon les revendications 1 à 4, caractérisé en ce que les coquilles possèdent, pour des parois de fourreau divergeant de moins de 7 % chacune du sens du courant, des sections finales dirigées dans le sens du courant et orientées vers l'aval.
